# EUROPÄISCHE PATENTSCHRIFT

(11) **EP 0 840 016 B1**
(45) Veröffentlichungstag und Bekanntmachung des Hinweises auf die Patenterteilung: **05.02.2003**
(21) Anmeldenummer: 97250306.4
(22) Anmeldetag: 16.10.1997
(51) Int. Cl.: F04D 29/04, F04D 29/42

(54) **Turbomaschine, insbesondere Verdichter in Topfbauweise**
Turbomachine, in particular a barrel-type compressor
Turbomachine, notamment compresseur à barrel

(30) Priorität: 29.10.1996 DE 19646528; 08.10.1997 DE 19745606
(43) Veröffentlichungstag der Anmeldung: 06.05.1998
(73) Patentinhaber: SIEMENS AKTIENGESELLSCHAFT, 80333 München (DE)
(72) Erfinder: Zacharias, Wolfgang, Dipl.-Ing., 471987 Duisburg (DE)

(56) Entgegenhaltungen:
- EP-A- 0 257 098
- EP-A- 0 530 518
- EP-A- 0 766 007

## Beschreibung

Die Erfindung betrifft eine Turbomaschine, insbesondere Verdichter, in Topfbauweise gemäß dem Oberbegriff des Patentanspruches 1.
Eine derartige Turbomaschine ist aus der Praxis allgemein bekannt.

Zur Einhaltung der Betriebsparameter und zur Sicherstellung der geforderten Laufruhe Betriebssicherheit sind bei der Konstruktion und dem Bau von Turbomaschinen hohe Toleranzanforderungen einzuhalten. Besonders bei Umbauten ohne die Möglichkeit einer Gehäusenachbearbeitung können vorhandene Fertigungsungenauigkeiten zu größeren Problemen bei der Inbetriebnahme der Maschine führen. Die geschilderte Problematik tritt insbesondere dann auf, wenn das Gehäuse eines Verdichters in der Rohrleitung eingeschweißt ist und das aus Rotor- und Statorteilen bestehende Bündel ausgetauscht werden muß.

Aufgabe der Erfindung ist es, eine Turbomaschine, insbesondere Verdichter, in Topfbauweise anzugeben, bei dem eine Umbaukonstruktion ohne die geschilderten Probleme möglich ist.

Diese Aufgabe wird ausgehend vom Oberbegriff in Verbindung mit den kennzeichnenden Merkmalen des Patentanspruches 1 gelöst. Vorteilhafte Ausgestaltungen sind Bestandteil von Unteransprüchen.

Kern der Erfindung ist die Befestigung des Lagerbockes am aus dem Gehäuse herausragenden stimseitigen Ende des Stators des Bündels. Dabei ist erfindungswesentlich, daß der Lagerbock mit dem Bündel und nicht mit dem Gehäuse verbunden ist. Bei einer üblichen konventionellen Konstruktion wird der Flansch des Lagerbockes direkt an das Gehäuse angeschraubt. Die erfindungsgemäße Anordnung ermöglicht eine exakte Positionierung von Rotorteilen zu Statorteilen außerhalb des Gehäuses. Da die Verluste einer Turbomaschine maßgeblich durch die Größe der Spalte zwischen Rotor- und Statorteil beeinflußt werden, ist die optimale Ausrichtung zwischen Rotor- und Statorteil des Bündels von entscheidender Bedeutung. Nach der Ausrichtung in der Werkstatt kann die genaue Lagezuordnung zwischen Rotor- und Statorteil durch Zylinder- und/oder Kegelstifte fixiert werden, so daß nach Abbau der Lagerböcke das ausgerichtete Bündel in das Gehäuse eingeschoben werden kann. Unabhängig von der Lagepositionierung des Bündels zur Gehäuseachse bleibt die eingestellte und die Verlustleistung bestimmende genaue Lagezuordnung zwischen Rotor- und Statorteil erhalten. Dadurch werden mögliche Einflüsse auf das Betriebsverhalten und die Betriebssicherheit der Maschine durch eventuelle Abweichungen in dem vorhandenen Gehäuse im Passungsbereich Bündel zum Gehäuse und Bündel zum Deckel vermieden.

Mit der vorgeschlagenen konstruktiven Ausführung hat das vorhandene Gehäuse und der vorhandene Deckel keinen Einfluß auf die Lage des Rotors zu den Statorteilen. Aus diesem Grunde ist es möglich, ohne Gehäuse eine Überprüfung der Einbaulage Rotor zu Statorteil vorzunehmen. Dadurch werden Risiken bei der Montage auf der Baustelle in ein vorhandenes Gehäuse minimiert.

Je nach den Durchmesserverhältnissen zwischen dem stirnseitigen Statorende und dem dazugehörigen Lagerbock kann es zweckmäßig sein, einen Adapter dazwischenzusetzen. Der Adapter wird in erster Linie vorteilhaft dazu genutzt, um einen Ausgleich zu dem in den meisten Fällen einen kleineren Durchmesser aufweisenden aus dem Gehäuse herausragenden Ende des Stators und dem einen größeren Durchmesser aufweisenden Flansch des Lagerbockes zu schaffen.

Der Adapter kann auch zur Aufnahme einer Dichtung (beispielsweise Sperrlabyrinth) zwischen Lagerbock und Wellendichtung genutzt werden, die bei gasgeschmierten Dichtungen und Labyrinthdichtungen, sowie bei ölgeschmierten Dichtungen mit getrenntem Ölsystem, d. h. Lageröl und Dichtungsöl sind getrennt, erforderlich ist. Der Anschluß des Sperrgases kann dabei direkt am Adapter erfolgen. Der Adapter kann auch zum Durchführen von Anschlußbohrungen zu Dichtungen oder Kammern im Statorende genutzt werden.

In der einzigen Figur wird anhand eines Ausführungsbeispieles im Längsschnitt die erfindungsgemäße Konstruktion näher erläutert.

Der in der einzigen Figur dargestellte Turboverdichter weist ein Gehäuse 1 in Topfbauweise auf. In diesem Ausführungsbeispiel ist der hier links liegende Bereich des Gehäuses 1 mit einer festen Anlageschulter 2 versehen. Alternativ ist auch die Anordnung eines Deckels als Anlageschulter möglich. In dieses Gehäuse 1 wird das aus Rotor- 3 und Statorteilen 4, 5 sowie einer Welle 6 bestehende Bündel axial eingeschoben. Dabei kommt das links sich befindende Statorteil 5 des Bündels an der Anlageschulter 2 zur Anlage. Den Abschluß auf der rechten Seite bildet ein Deckel 7, der über Schrauben 8 mit dem Gehäuse 1 verbunden ist. Das jeweilige stirnseitige Ende 9, 10 des Stators 4, 5 ragt über den stirnseitigen Abschluß des Deckels 7 bzw. des Gehäuses 1 hinaus. In diesem Ausführungsbeispiel ist an dieses Ende 9, 10 ein Adapter 11, 12 angeschraubt. Die andere Seite des Adapters 11, 12 ist mit dem jeweiligen Lagerbock 13, 14 verbunden. Das in diesem Ausführungsbeispiel hier links angeordnete Lager ist als Radiallager 15 und das rechts angeordnete Lager als Radial-Axiallager 16 ausgebildet. Die Führung des Bündels in radialer Richtung erfolgt zum einen über die Bohrung 17 in der Anlageschulter 2 des Gehäuses 1 und zum anderen in der Bohrung 18 des Deckels 7. In axialer Richtung erfolgt die Führung des Bündels unter Betriebsbedingungen durch die Anlageschulter 2 im Gehäuse 1 und durch das hier rechts angeordnete Radial-Axiallager 16. Die Abdichtung zwischen Saugdruck 19 und Enddruck 20 im Bündel zum Gehäuse 1 erfolgt über eine zwischen dem Statorteil 5 und dem Gehäuse 1 angeordnete Dichtung 21. In diesem Ausführungsbeispiel ist in beiden Adaptern 11, 12 ein Sperrlabyrinth 23 als Dichtung zwischen Lagerbock 13, 14 und Wellendichtung angeordnet. Das Sperrgas wird dabei über einen Einsatz 22 dem jeweiligen Sperrlabyrinth 23 zugeführt.

## Patentansprüche

1. Turbomaschine, insbesondere Verdichter, in Topfbauweise mit einem eine Anlageschulter aufweisenden Gehäuse, einem darin einschiebbaren aus Rotor- und Statorteilen bestehenden Bündel und einem das Gehäuse auf einer Seite abschließenden Deckel sowie einer die Rotorteile tragenden Welle, deren aus dem Gehäuse nach rechts und nach links sich erstreckende Zapfen in je einem Lagerbock mittels eines Radiallagers und eines Radial-Axiallagers gelagert sind und ein Zapfenende mit einem Kupplungselement zum Anschluß für den Antrieb der Turbomaschine versehen ist, wobei die Führung des Bündels in radialer Richtung durch eine im Bereich der Anlageschulter des Gehäuses angebrachte Bohrung und eine im Deckel angebrachte Bohrung und in axialer Richtung unter Betriebsbedingungen durch die Anlageschulter im Gehäuse und durch das Radial-Axiallager erfolgt,
**dadurch gekennzeichnet,**
**dass** der jeweilige Lagerbock (13, 14) am jeweiligen aus dem Gehäuse (1) herausragenden stirnseitigen Ende des Stators (4, 5) des Bündels befestigt ist und zwischen dem jeweiligen aus dem Gehäuse (1) herausragenden stirnseitigen Ende des Stators (4, 5) des Bündels und dem jeweiligen Lagerbock (13, 14) ein Adapter (11, 12) angeordnet ist, wobei der Adapter (11, 12) zum Ausgleich des einen kleineren Durchmesser aufweisenden Statorendes und des einen größeren Durchmesser aufweisenden Lagerbockes (13, 14) eingesetzt wird.

2. Turbomaschine nach Anspruch 1,
**dadurch gekennzeichnet,**
**dass** der Adapter (11, 12) einen darin angeordneten Einsatz (22) mit einem Sperrlabyrinth (23) aufweist, das zur Trennung von Lagerbock (13, 14) und Wellendichtung mit Sperrgas beaufschlagbar ist.

3. Turbomaschine nach den Ansprüche 1 und 2,
**dadurch gekennzeichnet,**
**dass** der Adapter (11, 12) Anschlußbohrungen zu Dichtungen oder Kammern im Statorende aufweist.

4. Turbomaschine nach den Ansprüchen 2 und 3,
**dadurch gekennzeichnet,**
**daß** der Adapter (11, 12) in einem Gehäusering einen darin angeordneten Einsatz (22) mit einem Sperrlabyrinth (23) aufweist, das zur Trennung von Lagerbock (13, 14) und Wellendichtung mit Sperrgas beaufschlagbar ist.

5. Turbomaschine nach einem der Ansprüche 2 - 4,
**dadurch gekennzeichnet,**
**daß** der Adapter (11, 12) Anschlußbohrungen zu Dichtungen oder Kammern im Statorende aufweist.

## Claims

1. A turbo-engine, in particular compressor, in a barrel-type construction with a housing comprising a bearing shoulder, an assembly insertable therein and consisting of rotor and stator parts and a cover closing off the housing on one side and also a shaft bearing the rotor parts, the journals of which, which extend out of the housing to the right and to the left, are each mounted in a bearing block by means of a radial bearing and a radial/axial bearing and one journal end is provided with an element for coupling to the connection for driving the turbo-engine, the guidance of the assembly in the radial direction being effected by a bore formed in the region of the bearing shoulder of the housing and a bore formed in the cover and in the axial direction under operating conditions via the bearing shoulder in the housing and by the radial/axial bearing,
**characterised in that**
the respective bearing block (13, 14) is fastened on the respective end face of the stator (4, 5) of the assembly projecting out of the housing (1) and an adapter (11, 12) is arranged between the respective end face of the stator (4, 5) of the assembly projecting out of the housing (1) and the respective bearing block (13, 14), the adapter (11, 12) being used to compensate for the end of the stator which has a smaller diameter and the bearing block (13, 14) which has a larger diameter.

2. A turbo-engine according to Claim 1, **characterised in that** the adapter (11, 12) has an insert (22) located therein with a labyrinth seal (23) which can be supplied with seal gas in order to separate the bearing block (13, 14) and the shaft seal.

3. A turbo-engine according to Claims 1 and 2, **characterised in that** the adapter (11, 12) has connection bores to seals or chambers in the end of the stator.

4. A turbo-engine according to Claims 2 and 3, **characterised in that** the adapter (11, 12) in a housing ring has an insert (22) arranged thereon with a labyrinth seal (23) which can be supplied with seal gas in order to separate the bearing block (13, 14) and the shaft seal.

5. A turbo-engine according to one of Claims 2 to 4, **characterised in that** the adapter (11, 12) has connection bores to seals or chambers in the end of the stator.

## Revendications

1. Turbomachine, en particulier compresseur, de construction en creuset, comportant un carter présentant un épaulement d'appui, un ensemble pouvant y être inséré, constitué de parties de rotor et de stator, et un couvercle fermant le carter sur un côté, ainsi qu'un arbre portant les parties de rotor dont les tourillons s'étendant hors du carter vers la droite et vers la gauche sont montés, à chaque fois, dans un support au moyen d'un palier radial et d'un palier radial-axial et une extrémité de tourillon est munie d'un élément de couplage pour le raccordement pour l'entraînement de la turbomachine, le guidage de l'ensemble étant effectué, en direction radiale, par un perçage prévu dans la zone de l'épaulement d'appui du carter et un perçage prévu dans le couvercle et, en direction axiale, dans les conditions de fonctionnement, par l'épaulement d'appui dans le carter et par le palier radial-axial,
**caractérisée en ce que** le support respectif (13, 14) est fixé à l'extrémité respective frontale, faisant saillie du carter (1), du stator (4, 5) de l'ensemble et, entre l'extrémité frontale respective, faisant saillie du carter (1), du stator (4, 5) de l'ensemble et le support respectif (13, 14), il est agencé un adaptateur (11, 12), l'adaptateur (11, 12) étant mis en place pour compenser l'extrémité du stator présentant un plus petit diamètre et le support (13, 14) présentant un plus grand diamètre.

2. Turbomachine selon la revendication 1,
**caractérisée en ce que** l'adaptateur (11, 12) présente une pièce rapportée (22) agencée dans celui-ci ayant un labyrinthe d'arrêt (23), qui, pour la séparation du support (13, 14) et de l'étanchéification de l'arbre, peut être alimenté en gaz d'arrêt.

3. Turbomachine selon les revendications 1 et 2,
**caractérisée en ce que** l'adaptateur (11, 12) présente des perçages de raccordement vers des joints étanches ou chambres dans l'extrémité du stator.

4. Turbomachine selon les revendications 2 et 3,
**caractérisée en ce que** l'adaptateur (11, 12) présente, dans une bague de carter, une pièce rapportée (22) qui y est agencée ayant un labyrinthe d'arrêt (23) qui, pour séparer le support (13, 14) et l'étanchéification de l'arbre, peut être alimenté en gaz d'arrêt.

5. Turbomachine selon une des revendications 2 - 4,
**caractérisée en ce que** l'adaptateur (11, 12) présente des perçages de raccordement vers des joints étanches ou chambres dans l'extrémité du stator.
